# EUROPÄISCHE PATENTANMELDUNG

(11) **EP 3 660 239 A1**
(43) Veröffentlichungstag der Anmeldung: **03.06.2020**
(21) Anmeldenummer: 19000521.5
(22) Anmeldetag: 18.11.2019
(51) Int. Cl.: E04F 11/112, B21D 47/00

(54) **TRAGSTRUKTUR**

(30) Priorität: 29.11.2018 DE 202018106809 U
(71) Anmelder: Gebrüder Meiser GmbH, 66839 Schmelz (DE)
(72) Erfinder: Meiser, Wolfgang, 66119 Saarbrücken (DE)
(74) Vertreter: Patentanwaltskanzlei Vièl & Wieske PartGmbB

(57) **Zusammenfassung**

Die Erfindung betrifft eine Tragstruktur, insbesondere eine Treppenstufe, mit einem Gitterrostboden, der mit wenigstens einer Seitenwange verbunden ist, wobei der Gitterrostboden Tragstäbe und Füllstäbe aufweist, wobei die Tragstruktur wenigstens ein Unterstützungsprofil aufweist.

Um eine materialsparendere Lösung zu schaffen, bei der die Tragstabrichtung derjenigen der Treppenpodeste entspricht und die gleichzeitig besser zu automatisieren ist, wird im Rahmen der Erfindung vorgeschlagen, dass die Tragstäbe senkrecht zur Seitenwange verlaufen, dass das Unterstützungsprofil senkrecht zu den Tragstäben angeordnet ist und das Unterstützungsprofil mit einem Trägerprofil verbunden ist.

Hierdurch wird auf einfach zu realisierende Weise erreicht, das die Tragstabrichtung derjenigen der Treppenpodeste entspricht, was in optischer Hinsicht gegenüber den bekannten Lösungen bevorzugt wird.

## Beschreibung

Die Erfindung betrifft eine Tragstruktur, insbesondere eine Treppenstufe, mit einem Gitterrostboden, der mit wenigstens einer Seitenwange verbunden ist, wobei der Gitterrostboden Tragstäbe und Füllstäbe aufweist, wobei die Tragstruktur wenigstens ein Unterstützungsprofil aufweist.

Solche Tragstrukturen sind allgemein bekannt. Beispielsweise ist aus der Druckschrift US 2 994 417 A eine Treppenstufe mit gitterartig angeordneten Füll- und Tragstäben bekannt, wobei die Tragstäbe mit einem senkrecht zur Seitenwange verlaufenden Unterstützungsprofil verbunden sind. Die Tragstäbe und das Unterstützungsprofil sind dabei jeweils miteinander verschweißt.

Dies hat den Nachteil, dass einerseits für die Herstellung der Tragstruktur ein vergleichsweise aufwändige und damit kostenintensive Schweiß- und Umformprozesse erforderlich sind.

Das Dokument GB 2 378 713 A zeigt eine Tragstruktur, die über zwei Seitenwangen verfügt. Zwischen diesen Seitenwangen ist ein Gitterrost angeordnet, der aus mehreren miteinander verbundenen Stäben besteht, der mit den Seitenwangen verbunden ist.

Aus der EP 2 267 238 B1 ist ebenfalls eine derartige Tragstruktur bekannt, bei der das Unterstützungsprofil ein U-Profil umfasst und die Tragstäbe endseitig vorzugsweise zwischen im Wesentlichen horizontalen Flanschen des U-Profils angeordnet sind. Bei dieser Tragstruktur verläuft jedoch die Tragstabrichtung parallel zu den Seitenwangen, die Treppenpodeste jedoch quer dazu. Unter optischen Aspekten ist diese Lösung daher unbefriedigend.

Die Aufgabe der vorliegenden Erfindung besteht darin, eine materialsparendere Lösung zu schaffen, bei der die Tragstabrichtung derjenigen der Treppenpodeste entspricht und die gleichzeitig besser zu automatisieren ist.

Diese Aufgabe wird erfindungsgemäß dadurch gelöst, dass die Tragstäbe senkrecht zur Seitenwange verlaufen, dass das Unterstützungsprofil senkrecht zu den Tragstäben angeordnet ist und das Unterstützungsprofil mit einem Trägerprofil verbunden ist.

Hierdurch wird auf einfach zu realisierende Weise erreicht, das die Tragstabrichtung derjenigen der Treppenpodeste entspricht, was in optischer Hinsicht gegenüber den bekannten Lösungen bevorzugt wird.

Gemäß einer Ausbildung der Erfindung ist das Unterstützungsprofil als I-Profil oder als U-Profil ausgebildet, wobei ein I-Profil bevorzugt wird.

Es wird weiterhin bevorzugt, dass das Unterstützungsprofil stoffschlüssig mit dem Trägerprofil verbunden ist.

Eine bevorzugte Ausgestaltung besteht darin, dass das Trägerprofil mit einer Seitenwange verbunden ist.

In diesem Zusammenhang wird bevorzugt, dass das Trägerprofil mit der Seitenwange stoffschlüssig verbunden ist.

Eine Weiterbildung der Erfindung besteht darin, dass mindestens ein Tragstab mit dem Unterstützungsprofil verbunden ist.

In diesem Zusammenhang ist es möglich, daß der Tragstab mit dem Unterstützungsprofil form-, kraft- oder stoffschlüssig verbunden ist. Hierbei wird die stoffschlüssige Verbindung bevorzugt, welche beispielsweise als Schweißverbindung, insbesondere durch Widerstandsbuckelschweißen, ausgeführt werden kann.

Der Boden kann bei der erfindungsgemäßen Tragstruktur auf dem Unterstützungsprofil aufliegen. Er wird dann von dem Trägerprofil gehalten.

Es kann ein Trägerprofil vorhanden sein, das dann bevorzugt mittig angeordnet wird, oder aber mehrere Trägerprofile vorgesehen sein.

Nachfolgend wird ein Ausführungsbeispiel der Erfindung anhand von Zeichnungen näher erläutert.

Es zeigen
- Fig. 1: eine perspektivische Darstellung einer erfindungsgemäßen Tragstruktur mit Gitterrostboden,
- Fig. 2: eine Seitenansicht auf die Tragstruktur gemäß Fig. 1,
- Fig. 3: eine Vorderansicht einer Tragstruktur gemäß Fig. 1,
- Fig. 4: eine perspektivische Darstellung von unten rechts einer Tragstruktur gemäß Fig. 1.

Die Fig. 1 bis 4 zeigen eine Tragstruktur 1, die insbesondere als Treppenstufe verwendet werden kann.

Die Tragstruktur 1 weist einen Gitterrostboden 2 auf, der Tragstäbe 3 und Füllstäbe 4 aufweist und der an beiden Stirnseiten der Tragstruktur 1 mit jeweils einer Seitenwange 5 verbunden ist. Der Gitterrostboden ist so angeordnet, dass die Tragstäbe senkrecht zu den Seitenwangen 5 verlaufen.

Weiterhin weist die Tragstruktur 1 wenigstens ein Unterstützungsprofil 6 auf, das senkrecht zu den Tragstäben angeordnet ist, also parallel zu den Seitenwangen 5 angeordnet ist. Das Unterstützungsprofil 6 ist wie hier vorzugsweise als I-Profil ausgebildet und ist mit einem Trägerprofil 7 verbunden, gegebenenfalls zusätzlich mit einer Seitenwange 5. Das Trägerprofil 7 kann ein kaltgeformtes oder ein warmgeformtes Profil sein, wobei ersteres bevorzugt wird.

Die Verbindung zwischen dem Unterstützungsprofil 6 und dem Trägerprofil 7 ist vorzugsweise eine stoffschlüssige Verbindung, insbesondere eine Schweißverbindung. Zumindest einem Tragstab 3 ist mit dem Unterstützungsprofil 6 verbunden, vorzugsweise über eine stoffschlüssige Verbindung.

Das Trägerprofil 7 ist mit einer Seitenwange 5 form-, kraft- oder stoffschlüssig verbunden, wobei auch diese Verbindung vorzugsweise eine stoffschlüssige Verbindung ist.

Das Trägerprofil 7 ist vorzugsweise kaltgeformt und weist Kerbungen und/oder Buckel für das Widerstandsbuckelschweißen auf, welches das bevorzugte Verbindungsverfahren ist.

## Patentansprüche

1. Tragstruktur (1), insbesondere eine Treppenstufe, mit einem Gitterrostboden (2), der mit wenigstens einer Seitenwange (5) verbunden ist, wobei der Gitterrostboden (2) Tragstäbe (3) und Füllstäbe (4) aufweist, wobei die Tragstruktur (1) wenigstens ein Unterstützungsprofil (6) aufweist, **dadurch gekennzeichnet, dass** die Tragstäbe senkrecht zur Seitenwange (5) verlaufen, dass das Unterstützungsprofil (6) senkrecht zu den Tragstäben angeordnet ist und das Unterstützungsprofil (6) mit einem Trägerprofil (7) verbunden ist.

2. Tragstruktur (1) gemäß Anspruch 1, **dadurch gekennzeichnet, dass** das Unterstützungsprofil (6) als I-Profil oder als U-Profil ausgebildet ist.

3. Tragstruktur (1) gemäß Anspruch 1 oder Anspruch 2, **dadurch gekennzeichnet, dass** das Unterstützungsprofil (6) stoffschlüssig mit dem Trägerprofil (7) verbunden ist.

4. Tragstruktur (1) gemäß einem der Ansprüche 1 bis 3, **dadurch gekennzeichnet, dass** das Trägerprofil (7) mit einer Seitenwange (5) verbunden ist.

5. Tragstruktur (1) gemäß einem der Ansprüche 1 bis 4, **dadurch gekennzeichnet, dass** das Trägerprofil (7) mit der Seitenwange (5) stoffschlüssig verbunden ist.

6. Tragstruktur (1) gemäß einem der Ansprüche 1 bis 5, **dadurch gekennzeichnet, dass** ein mindestens ein Tragstab (3) mit dem Unterstützungsprofil (6) verbunden ist.

7. Tragstruktur (1) gemäß einem der Ansprüche 1 bis 6, **dadurch gekennzeichnet, dass** der mindestens eine Tragstab (3) mit dem Unterstützungsprofil (6) form-, kraft- oder stoffschlüssig verbunden ist.
